# EUROPÄISCHE PATENTSCHRIFT

(11) **EP 0 052 408 B1**
(45) Veröffentlichungstag und Bekanntmachung des Hinweises auf die Patenterteilung: **05.06.1985**
(21) Anmeldenummer: 81201267.2
(22) Anmeldetag: 16.11.1981
(51) Int. Cl.: B41J 13/10

(54) **Schreibwerk mit einem Aufzeichnungsorgan und Mitteln zum Umlenken eines Aufzeichnungsträgers**
Printing mechanism with a recording element and means for the rotation of a record carrier
Mécanisme d'impression ayant un organe d'enregistrement et des moyens pour tourner un support d'enregistrement

(30) Priorität: 19.11.1980 DE 3043630
(43) Veröffentlichungstag der Anmeldung: 26.05.1982
(73) Patentinhaber: Philips Patentverwaltung GmbH, 22335 Hamburg (DE); Philips Electronics N.V., 5621 BA Eindhoven (NL)
(72) Erfinder: Weber, Wendelin, D-5900 Siegen 31 (DE); Rosenthal, Manfred, D-5242 Kirchen (DE)
(74) Vertreter: Hartmann, Heinrich, Dipl.-Ing.

## Beschreibung

Die Erfindung betrifft ein Schreibwerk mit einem entlang dem Druckwiderlager bewegbaren und seitlich des Schreibbereiches in Ruhestellung bringbaren Aufzeichungsorganes und mit Mitteln zum Umlenken und Führen eines um das Druckwiderlager geführten Aufzeichungsträgers.

Bei Schreibwalzen in Büromaschinen ist es bekannt, unterhalb des meist als Walze ausgebildeten Druckwiderlagers Transportrollen vorzusehen, die unter Druck gegen das Druckwiderlager anliegen. Zum Einführen eines Aufzeichnungsträgers, beispielsweise eines Einzelformulares oder von Einzelformularsätzen, werden diese Transportrollen entgegen einer Federkraft vom Druckwiderlager abgehoben, so daß die Formulare zwischen diesem und den Rollen eingelegt werden können. Anschließend werden die Rollen wieder angelegt und der Aufzeichnungsträger durch Drehen der Rollen und/oder der Walze transportiert. Bis nahe an den Schreibbereich wird der Aufzeichnungsträger dabei zusätzlich durch eine Wanne, die der Form des Druckwiderlagers angepaßt ist, geführt. Beim Weitertransport über diese Wanne hinaus ist der Aufzeichnungsträger dann bestrebt, sich tangential vom Druckwiderlager weg zu bewegen. Damit beim Einzug des Aufzeichnungsträgers das entlang dem Druckwiderlager zu bewegende Aufzeichnungsorgan nicht stört, befindet sich dieses in Ruhestellung meist seitlich außerhalb des eigentlichen Schreibbereiches, in den der Aufzeichnungsträger eingeführt werden soll.

Um ein Abheben des Aufzeichnungsträgers vom Druckwiderlager weitgehend zu vermeiden, ist es aus der DE-B-25 03 642 bekannt, die an sich vorhandene Führungswanne bis über den Schreibbereich zu verlängern, wobei allerdings' der eigentliche Schreibbereich durch ein breites Fenster ausgespart werden muß. Die weitere Führung des Aufzeichnungsträgers ist daher nur auf die seitlichen Bereiche des Aufzeichnüngsträgers beschränkt. Je nach Stärke des Aufzeichnungsträgers ist dieser in seinem mittleren Bereich auch weiterhin bestrebt, sich vom Druckwiderlager abzuheben. Außerdem kann durch eine derartige Ausbildung der Führungswanne ein Aufzeichnungsträger nur von hinten und nicht auch von unten der Schreibwalze zugeführt werden. In beiden Fällen muß der Aufzeichnungsträger manuell unter eine, oberhalb des Schreibbereiches angeordnete Anlageschiene oder Anlagekante geschoben werden.

Der Erfindung liegt die Aufgabe zugrunde, eine Vorrichtung für ein Schreibwerk zu schaffen, mit dem eine sichere Führung des Aufzeichnungsträgers auch oberhalb des Schreibbereiches erzielt wird, so daß der Aufzeichnungsträger ohne zusätzliche Handhabung selbsttätig um das Druckwiderlager umgelenkt werden kann.

Die Vorrichtung kann als modulare Einheit ausgebildet und abschwenkbar sein, so daß sie bedarfsweise außer Wirkung gebracht werden kann. Dadurch soll das Druckwerk für verschiedene Arten eines Aufzeichnungsträgers verwendbar werden.

Diese Aufgabe wird dadurch gelöst, daß zwei oder mehrere flache Niederhalter auf einer verschwenkbaren Profilwelle angeordnet sind, die parallel zum Druckwiderlager in Seitenteilen oberhalb des Aufzeichnungsorganes gelagert ist und beim Verschwenken die Niederhalter in eine erste, an dem Druckwiderlager anliegende Stellung und in eine zweite, vom Druckwiderlager abgehobene Stellung verschiebt und daß in mindestens einem der Seitenteile eine Steuervorrichtung zum Verschwenken der Profilwelle angeordnet ist, die durch das Aufzeichnungsorgan in mindestens einer seiner seitlichen Ruhestellungen betätigbar ist.

Jeder Niederhalter weist eine flache S-Form auf, wobei das zum Aufzeichnungsorgan hinweisende Ende der Form des Druckwiderlagers angepaßt ist. Außerdem ist der Niederhalter drehbar mit einem Bügel verbunden, der von der Profilwelle verschwenkbar ist. Dadurch kann durch Verdrehen der Profilwelle der Niederhalter über das Druckwiderlager so bewegt werden, daß in der Stellung für ein Einführen des Aufzeichnungsträgers das vordere Ende vom Druckwiderlager absteht und der Aufzeichnungsträger automatisch zum Druckwiderlager abgelenkt wird.

Zweckmäßig wird jedem Niederhalter zusätzlich eine Andruckrolle zugeordnet, mit der der Aufzeichnungsträger an das Druckwiderlager angepreßt wird. Diese Andruckrolle ist federnd auf einem Führungsstück gelagert, das im Gehäuse der Vorrichtung verschiebbar angeordnet ist.

Gemäß weiterer Ausbildung der Erfindung besteht die Steuervorrichtung aus einem Schieber, der über einen Schwenkhebel mit der Profilwelle verbunden ist, und einem den Schieber betätigenden Hebel. Dieser Hebel liegt im Wirkungsbereich des Aufzeichnungsorganes, so daß er von diesem in dessen Endstellung verschwenkt werden kann. Dadurch wird automatisch die gesamte Vorrichtung für das Einziehen des Aufzeichnungsträgers betätigt, sobald das Aufzeichnungsorgan diejenige Stellung erreicht hat, in der dieser Einzug möglich ist. Diese Stellung kann beispielsweise der Zeilenanfang sein. Zweckmäßig ist es aber, die Ruhestellung des Aufzeichnungsorganes, die in bekannter Weise einige Schaltschritte außerhalb des eigentlichen Schreibbereiches liegt. Je nach Eigenart des Schreibwerkes kann die automatische Steuerung der Vorrichtung nach der Erfindung sowohl am Anfang als auch am Ende des Schreibbereiches erfolgen. Im letzten Falle sind dann an beiden Seitenteilen Vorrichtungen für ein Verschwenken der Profilwelle vorzusehen.

Die Erfindung wird im folgenden anhand eines Ausführungsbeispieles näher beschrieben. Es zeigen :
Figur 1 die perspektivische Ansicht der Vorrichtung nach der Erfindung,
Figur 2 Einzelheiten der Niederhalter und der Steuervorrichtung,
Figur 3 die Vorrichtung bei abgeschwenktem Niederhalter,
Figur4 die Vorrichtung bei angelegtem Niederhalter,
Figur 5 die Steuervorrichtung in ihren beiden Schwenklagen,
Figur 6 Hebeleinrichtung zum Abschwenken der Vorrichtung nach Fig. 1,
Figur7 die Vorrichtung in der nach hinten abgeschwenkten Lage und
Figur 8 die Vorrichtung in der nach vorn abgeschwenkten Lage.

In Fig. 1 sind nur die Teile eines Schreibwerkes perspektivisch dargestellt, die zum Verständnis der Erfindung unbedingt erforderlich sind. Die Schreibwalze 8 ist mit ihren Lagerbolzen 25, von denen nur einer dargestellt ist, in den Seitenwänden 26 des Druckwerkes drehbar gelagert. Auf den Lagerbolzen 25 ist eine Buchse 25a aufgesteckt. Die Vorrichtung gemäß der Erfindung besteht aus einem Gehäuse 15 und den beiden Seitenteilen 20 und 21. Innerhalb des Gehäuses 15 ist in den Seitenteilen 20 und 21 eine Profilwelle 32 drehbar gelagert. Das Gehäuse 15 ist auf den Lagerbolzen 25 der Schreibwalze 8 als modulare Einheit aufsteckbar. Hierzu dienen die Haltehebel 24, von denen in Fig. 1 ebenfalls nur einer dargestellt ist. Durch einen integrierten klauenartigen Klemmteil sind diese Haltehebel auf den Buchsen 25a aufsteckbar. Am oberen Teil tragen die Haltehebel 24 einen Bolzen 22, mit dem sie in einer Aussparung 3 der Seitenwände 26 liegen (Fig. 3). Die Bolzen 22 werden jeweils durch einen Hebel 28 dadurch in den Aussparungen 3 gehalten, daß das vordere Ende des Hebels 28 durch eine Feder 27 gegen den Bolzen 22 unter Druck anliegt. Auf den Seitenwänden 26' des Schreibwerkes ist mit Hilfe der Lagerzapfen 12 ein Ableitblech 23 aufsteckbar.

Wie aus Fig. 2 hervorgeht sind auf der Profilwelle 32 Niederhalter 17 gelagert. Sie sind flach ausgebildet und besitzen eine Langgestreckte S-Form, wie dies aus den Figuren 3 und 4 hervorgeht. Das vordere Ende der Niederhalter 17 ist der Form der Walze 8 angepaßt. Die Niederhalter 17 sind am hinteren Ende mit Ansätzen 34 versehen, in denen die Bügel 33 gelagert sind. Diese Bügel 33 werden durch die Profilwelle 32 verschwenkt. Der Niederhalter 17 besitzt eine Öffnung 35, in die ein Führungsstück 29 eingelegt werden kann. Dieses Führungsstück 29 ist in Fig. 2 der Übersichtlichkeit halber gesondert gezeichnet. Am vorderen Ende des Führungsstückes 29 ist eine Andruckrolle 16 gelagert. Auf die Drehachse dieser Rolle 16 wirkt eine Drehfeder 30, die die Achsen der Rolle 16 gegen Stege 14 des Niederhalters 17 drückt. Außerdem besitzt das Führungsstück 29 am hinteren Ende ein Führungsprofil 31, mit dem es in einen Gleitschlitz 10 des Gehäuses 15 schwenkbar gelagert werden kann.

Wie aus Fig. 2 weiterhin hervorgeht, ist in dem Seitenteil 21 des Gehäuses 25 eine Steuervorrichtung angeordnet, die im wesentlichen aus einem Schieber 44 und einem Winkelhebel 38 besteht. Der Winkelhebel 38 ist auf einem Lagerbolzen 41 eines Lagerbockes 39 drehbar gelagert und wird durch die Schenkelfeder 40 in der gezeichneten Lage gehalten. Der Lagerbock 39 ist um den Lagerbolzen 25 auf dem Seitenteil 26 des Schreibwerkes befestigt. Das eine Ende des Hebels 38 ragt in den Wirkungsbereich des aus Druckkopf 37 und Wagen 36 bestehenden Aufzeichnungsorganes hinein. Das andere Ende des Winkelhebels 38 ist klauenartig ausgebildet, wobei die eine Klaue 42 als Schaltnase und die andere Klaue 47 als Betätigungsnase wirkt. Der Schieber 44 wird durch eine Feder 11 in der gezeichneten Lage gehalten. Am oberen Ende des Schiebers 44 ist ein Schwenkhebel 46 drehbar gelagert, der fest mit der Profilwelle 32 verbunden ist. Wird der Schieber durch den Winkelhebel 38 verschoben, so wird dadurch die Profilwelle 32 verschwenkt.

Die Fig.3 zeigt die Seitenansicht der Anordnung bei abgeschwenktem Niederhalter 17. Als Beispiel wird hierbei angenommen, daß der Aufzeichnungsträger 1 unterhalb der Schreibwalze 8 durch den Einführkanal 6 zugeführt wird. Der Aufzeichnungsträger 1 wird durch das dem Kanal 6 zugeordnete Anlageblech 5 unterhalb des Schreibkopfes 37 an die Schreibwalze 8 angelegt. Das Anlageblech 5 wirkt wie eine Andruckrolle und übernimmt dabei einen Teil der Transportkräfte. Mit dem Verschwenken der Profilwelle 32 durch Anschlag des Wagens 36 entgegen der in Fig. 2 dargestellten Pfeilrichtung und der dadurch bedingten Drehung des Winkelhebels 38 mit gleichzeitiger Verschiebung des Schiebers 44 wird über die Bügel 33 der Niederhalter 17 nach vorne geschwenkt, wodurch das vordere Ende des Niederhalters 17 von der Schreibwalze 8 abgehoben wird. Die Andruckrollen 16 bleiben weiterhin mit dem Druckwiderlager in Berührung. Beim Einführen des Aufzeichnungsträgers 1 wird dessen Vorderkante gegen den Niederhalter 17 gedrückt und durch die besondere Formgebung des vorderen Endes des Niederhalters 17 in Richtung auf die Schreibwalze 8 geführt.

Beim weiteren Transport des Aufzeichnungsträgers durch Drehen des Druckwiderlagers wird dessen Vorderkante von den Andruckrollen 16 erfaßt, so daß von ihnen die gleichen Transportkräfte erzeugt werden wie von den Andruckrollen 7. Dadurch wird erreicht, daß nicht nur der Aufzeichnungsträger ganz aus dem Bereich des Druckwiderlagers transportiert wird, sondern daß er auch bis zu den letzten Zeilen zeilengerecht beschrieben werden kann. Das gleiche gilt auch für den oberen Teil des Aufzeichnungsträgers. Sobald nämlich dieser Teil unter der Vorderkante der Niederhalter liegt, können diese den Aufzeichnungsträger bereits an das Druckwiderlager anlegen. Dadurch kann sofort nach Zurückführung des Niederhalters 17 mit dem Beschriften des Aufzeichnungsträgers begonnen werden, ohne daß dieser von den oberen Transportrollen 16 erfaßt ist.

In Fig. 4 ist der Zustand dargestellt, in welchem der Niederhalter 17 nach Zuführung des Aufzeichnungsträgers 1 mit seinem vorderen Ende an der Schreibwalze 8 anliegt. Bei diesem dargestellten Beispiel wird der Aufzeichnungsträger 1 über die Unterseite des Transporteurs 2 der Schreibwalze 8 zugeführt. Dabei wird er durch die Transportwalzen 7 und durch die Wanne 4 um die Schreibwalze 8 umgelenkt. Der weitere Einzug des Aufzeichnungsträgers 1 (in diesem Falle ein Endlosformular) über den Schreibbereich hinaus erfolgt in der in Fig.3 für ein Einzelformular beschriebenen Weise. Da im vorliegenden Beispiel ein Ableitblech 23 vorgesehen ist, wird der Aufzeichnungsträger 1 durch dieses nach oben abgeleitet. Die Andruckrolle 16 wird durch die Drehfeder 30 nun gegen die Schreibwalze 8 gedrückt. Dabei ist durch entsprechende Ausbildung der Stege 14 die Achse der Andruckrolle 16 vom Niederhalter 17 abgehoben.

Aus Fig. 5 ist die Wirkung der Steuervorrichtung ersichtlich. Erreicht der Wagen 36 des Schreibkopfes 37 in Pfeilrichtung die gezeichnete Endstellung, in der der Schreibkopf sich außerhalb des Schreibbereiches befindet, so wird der Winkelhebel 38 aus der gestrichelt dargestellten Lage in die ausgezogene Lage verschwenkt. Mit der Schaltnase 42 wird die Blattfeder 43 verschwenkt, die mit ihrem abgewinkelten Ende dadurch den Schieber 44 freigibt. Durch die Kraft der Zugfeder 11 wird der Schieber aus der gestrichelt dargestellten Lage in die ausgezogene Lage nach unten verschwenkt. Gleichzeitig wird damit auch der Schwenkhebel 46 und die Profilwelle 32 verschwenkt. Der Niederhalter 17 erreicht dann die voll ausgezeichnete Stellung, in der das vordere Ende von der Schreibwalze abgehoben ist. Verläßt nach Einführung eines Aufzeichnungsträgers um die Schreibwalze 8 der' Wagen 36 entgegen der Pfeilrichtung seine gezeichnete Stellung, so wird durch die Schenkelfeder 40 der Winkelhebel 38 zunächst der Bewegung des Wagens 36 folgen bis er seine gestrichelt dargestellte Lage eingenommen hat. Hierbei gelangt die Betätigungsnase 47 gegen die Unterseite des Schiebers 44 und hebt diesen entgegen der Zugfeder 11 in die gestrichelt dargestellte Lage. Gleichzeitig wird die Profilwelle 32 verschwenkt und der Niederhalter 17 wieder in die gestrichelt dargestellte Lage zurückgeführt, in der das vordere Ende auf der Druckwalze 8 aufliegt.

Wird während des Betriebes des Schreibwerkes der Schreibkopf 37 nur bis zum Zeilenanfang zurückbewegt, wie dies in Fig. 2 dargestellt ist, so wird der Winkelhebel 38 nicht verschwenkt.

Abweichend vom dargestellten Beispiel der Fig. 5 kann das eine Ende des Winkelhebels 38 derart ausgebildet sein, daß die Nasen 42 und 47 ständig an dem Schieber 44 anliegen. Beim Verschwenken des Winkelhebels 38 in die ausgezeichnete Lage wird der Schieber 44 dann zwangsläufig durch die Nase 42 nach unten gezogen und in die gestrichelte Lage zwangsläufig durch die Nase 47 wieder zurückgezogen. In diesem Falle können die Blattfeder 43 und die Zugfeder 45 entfallen, da die Betätigung des Schiebers 44 zwangsläufig in beiden Richtungen erfolgt.

Schreibwerke in Buchungsmaschinen sind oft derart ausgebildet, daß verschiedenartige Aufzeichnungsträger in verschiedener Weise um das Druckwiderlager eingespannt bzw. geführt werden müssen. So ist beispielsweise eine Kontokarte senkrecht an dem Druckwiderlager vorbeizuführen, während ein Endlosformular vom Transporteur zum Druckwiderlager, dort umgelenkt und wieder zum Transporteur zurückgeführt wird. Das Einlegen des Endlosformulares erfolgt von Hand. Dazu werden die Führungsbügel des Transporteurs in eine geöffnete Stellung gebracht und nach Einlegen des Endlosformulares wieder geschlossen. Zum Transport einer Kontokarte ist am Schreibwerk eine Vorsteckeinrichtung vorgesehen. Weiterhin ist die Möglichkeit gegeben, einen Formularsatz bzw. Endlosformularsätze über die Unterseite des Transporteurs dem Druckwiderlager ebenfalls von hinten zuzuführen. Nach Umlenkung wird dann der Formularsatz nicht mehr zum Transporteur zurückgeführt, sondern über ein Leitblech nach oben abgelenkt.

Wird eine Kontokarte vorgesteckt, so ist überwiegend auch ein Endlosformular in das Schreibwerk eingeführt. Da einerseits die Kontokarte nicht um das Druckwerk umgelenkt wird und andererseits das Endlosformular von Hand eingelegt werden muß, ist in diesem Falle ein automatisches Führen und Umlenken der Aufzeichnungsträger um das Druckwiderlager nicht erforderlich. Die beschriebene Vorrichtung wird dazu nicht benötigt.

Aus diesem Grunde sind, wie Fig. 6 zeigt, beiderseits der Vorrichtung Hebel 18 vorgesehen, die fest durch eine Welle 19 miteinander verbunden sind. Diese Welle 19 ist in den Seitenwänden 26 des Schreibwerkes gelagert. Mindestens einer dieser Hebel 18 ist fest mit einem Handhebel 49 gekoppelt, der drei Raststellungen I, 11, 111 aufweist. Hierfür ist ein federnder Ansatz 50 mit drei Kerben vorgesehen, in die ein ortsfester Stift 51 eingreift. Wird der Handhebei 49 bewegt, so verschwenken die Hebel 18 die Bolzen 22 der Haltehebel 24 und damit das Gehäuse 15. Fig. 3 stellt die Lage der Vorrichtung in der Stellung II des Handhebels 49 dar. Sie wird eingestellt, wenn der Aufzeichnungsträger 1, z. B. ein Einzelformular oder Einzelblatt oder ein Formularsatz, von hinten über die Andruckrolle 7 oder von unten über den Einführkanal 6 und eines der Federbleche 5 dem Druckwiderlager 8 zugeführt werden soll. In dieser Stellung werden die Niederhalter 17 in der oben beschriebenen Weise durch die Profilwelle 32 und durch die Endstellung des Wagens 36 betätigt.

Die Wanne 4 ist mit ihrem Ansatz 52 in einem Schlitz 53 des Hebels 18 gelagert. In dieser Stellung II liegt die Wanne 4 am Druckwiderlager 8 an. Ein weiterer Lagerpunkt der Wanne 4 einschließlich der Andruckrollen 7 ist die Achse 54, die im Gegensatz zum Ansatz 52 ortsfest ist.

Wird der Handhebel 49 nach vorn in die Stellung I geschwenkt, so kann der eingezogene Aufzeichnungsträger 1, z. B. ein Einzelformular oder Formularsätze, manuell ausgerichtet werden, wie dies bei Schreibmaschinen üblich ist. Diese Stellung ist in Fig. dargestellt. Beim Verschwenken des Handhebels 49 gleitet der Ansatz 52 der Wanne 4 im Führungsschlitz 53 des Hebels 18 nach rechts unten. Somit dreht sich die Wanne 4 um die Achse 54. Die an der Wanne 4 befestigten Andruckrollen 7 werden dadurch von dem Druckwiderlager 8 entfernt. Außerdem drücken die an dem Hebel 18 befestigten Bolzen 55 die Seitenteile 20 und 21 des Gehäuses 15 nach vorne, so daß dadurch die gesamte Vorrichtung um die Bolzen 22 im Uhrzeigersinn gedreht und die Andruckrollen 16 ebenfalls vom Druckwiderlager 8 abgehoben werden. Beim Zurückschwenken des Handhebels 49 von der Stellung I in die Stellung 11 ziehen die Federn 13, die an den Haltehebeln 24 und an den Seitenteilen 20 und 21 eingehängt sind, die Vorrichtung wieder in die in Fig. 3 gezeigte Grundstellung.

Wird der Handhebel 49 nach hinten in die Stellung 111 geschwenkt, so wird die Vorrichtung nach hinten verschoben und außer Wirkung gebracht. In dieser Stellung 111 kann in an sich bekannter, aber nicht dargestellter Weise eine Vorsteckeinrichtung oberhalb des Druckwiderlagers 8 angebracht werden, durch die beispielsweise Kontokarten zwischen Druckkopf 37 und Druckwiderlager 8 und nach Abschwenken des vorderen Federbleches 5 vorgesteckt werden und dem Kanal 9 zugeführt werden. Außerdem ist in dieser Stellung die Einführung eines Endlosformulares von der Unterseite eines Transporteurs 2 zum Druckwiderlager und wieder_{'} zurück zur Oberseite des Transporteurs 2 möglich. Diese Möglichkeit ist aus Fig. 8 in Verbindung mit Fig. 4 ersichtlich wenn das Ableitblech 23 entfernt ist.

Durch Verschwenken des Handhebels 49 wird der Ansatz 52 der Wanne 4 in dem Schlitz 53 nach links unten verlagert, wodurch die Wanne 4 und die Andruckrollen 7 vom Druckwiderlager 8 abgehoben werden. Gleichzeitig wird beim Verschwenken des Hebels 18 um die Lagerwelle 19 durch die Nase 56 der Bolzen 22 nach hinten verschoben. Das Gehäuse 15 dreht sich dabei um die Lagerwelle 25 des Druckwiderlagers 8. Dadurch kann das Endlospapier ohne störende Beeinflussung durch die Vorrichtung eingelegt und verarbeitet werden. Außerdem entfällt das Einfädeln des Endlosformulares unter die Andruckrollen 16 und das Gehäuse 15. Ein Schieflauf des Endlosformulares, verursacht durch die Andruckrollen 7 und 16 ist ausgeschlossen. Ein weiterer Vorteil dabei ist der entstandene breite Papierkanal 57 zwischen Wanne 4 und Druckwiderlager 8 und die weit geöffneten Andruckrollen 7, so daß ein guter Papiertransport besonders für Endlosformularsätze ermöglicht ist. In Funktion bleibt lediglich die Federleiste 5, die den Aufzeichnungsträger 1 nur leicht an das Druckwiderlager 8 anlegt.

## Patentansprüche

1. Schreibwerk mit einem entlang dem Druckwiderlager bewegbaren und seitlich des Schreibbereiches in Ruhestellung bringbaren Aufzeichnungsorganes und mit Mitteln zum Umlenken und Führen eines um das Druckwiderlager geführten Aufzeichnungsträgers, dadurch ge- . kennzeichnet, daß zwei oder mehrere flache Niederhalter (17) auf einer verschwenkbaren Profilwelle (32) angeordnet sind, die parallel zum Druckwiderlager (8) in Seitenteilen (20, 21) oberhalb des Aufzeichnungsorganes gelagert ist und beim Verschwenken die Niederhalter (17) in eine erste, an dem Druckwiderlager (8) anliegende Stellung und in eine zweite, vom Druckwiderlager (8) abgehobene Stellung verschiebt, und daß in mindestens einem der Seitenteile (21) eine Steuervorrichtung (38, 44) zum Verschwenken der Profilwelle (32) angeordnet ist, die durch das Aufzeichnungsorgan (36, 37) in mindestens einer seiner seitlichen Ruhestellungen betätigbar ist.

2. Schreibwerk nach Anspruch 1, dadurch gekennzeichnet, daß jeder Niederhalter (17) eine flache S-Form aufweist, wobei das zum Aufzeichnungsorgan (36, 37) hinweisende Ende der Form des Druckwiderlagers (8) angepasst ist.

3. Schreibwerk nach den Ansprüchen 1 und 2, dadurch gekennzeichnet, daß jeder Niederhalter (17) drehbar mit einem Bügel (33) verbunden ist, der von der Profilwelle (32) verschwenkbar ist.

4. Schreibwerk nach den Ansprüchen 1 bis 3, dadurch gekennzeichnet, daß jeder Niederhalter (17) eine Offnung (35) besitzt, in der eine Andruckrolle (16) angeordnet ist und daß die Andruckrolle (16) auf einem Führungsstück (29) gelagert ist, das in einem die Seitenteile (20, 21) fest verbindenden Gehäuse (15) verschiebbar angeordnet ist.

5. Schreibwerk nach Anspruch 1, dadurch gekennzeichnet, daß die Steuervorrichtung aus einem Schieber (44) und einem Hebel (38) besteht und daß das eine Ende des Hebels (38) in den Wirkungsbereich des Aufzeichnungsorganes (36, 37) reicht, während das andere Ende des Hebels (38) den Schieber (44) betätigt.

6. Schreibwerk nach den Ansprüchen 1 und 5, dadurch gekennzeichnet, daß das Ende des Hebels (38), das mit dem Schieber (44) in Verbindung steht, klauenartig ausgebildet ist und eine Nase (47) besitzt, durch die der Schieber (44) entgegen einer Federkraft bewegbar ist.

7. Schreibwerk nach den Ansprüchen 5 und 6, dadurch gekennzeichnet, daß der Schieber (44) über einen Schwenkhebel (46) mit der Profilwelle : (32) in Verbindung steht.

8. Schreibwerk nach den Ansprüchen 1 bis 7, dadurch gekennzeichnet, daß das Gehäuse (15) auf beiden Seiten durch einen Haltehebel (24) auf der Lagerwelle (25) des Druckwiderlagers (8) drehbar und abnehmbar gelagert ist.

9. Schreibwerk nach den Ansprüchen 1 bis 8, dadurch gekennzeichnet, daß das Gehäuse (15) an seinen Seitenteilen (20, 21) Lagerbolzen (22) zur Aufnahme in den Seitenwänden besitzt, gegen die jeweils ein unter Federkraft stehender Hebel (28) anliegt und daß gegen jeden der Lagerbolzen (22) ein weiterer Hebel (18) anliegt, der schwenkbar ist, wodurch die Lagerbolzen (22) um die Lagerbolzen (25) des Druckwiderlagers (8) drehbar sind.

10. Schreibwerk nach den Ansprüchen 1 bis 9, dadurch gekennzeichnet, daß mit mindestens einem der weiteren Hebel (18) ein Handhebel (49) gekoppelt ist, der mehrere Raststellungen (I, 11, 111) aufweist.

## Claims

1. A writing mechanism comprising a recording member which can be moved along a printing platen and can be adjusted to a rest position laterally of a writing area and means for controlling and guiding a record carrier passed around the printing platen, characterized in that two or more flat hold-down devices (17) are arranged on a pivotable profile shaft (32), which is journalled parallel to the printing platen (8) in side portions (20, 21) above the recording member and pivots, when carrying out a pivot movement, the hold-down devices (17) into a first position engaging the printing platen (8) and into a second position remote from the printing platen (8), and in that there is arranged in at least one of the side portions (21) a control device (38, 44) for pivoting the profile shaft (32), which can be actuated by the recording member (36, 37) in at least one of its lateral rest positions.

2. A writing mechanism as claimed in Claim 1, characterized in that each hold-down device (17) is shaped into a flat S, while the end pointing to the recording member (36, 37) is adapted to the shape of the printing platen (8).

3. A writing mechanism as claimed in Claim 1 and 2, characterized in that each hold-down device (17) is rotatably connected to a bracket (33), which can be pivoted by the profile shaft (32).

4. A writing mechanism as claimed in Claim 1 to 3, characterized in that each hold-down device (17) has an opening (35), in which a pressure roller (16) is arranged, and in that the pressure roller (16) is journalled on a guiding part (29), which is slidably arranged in a housing (15) rigidly interconnecting the side portions (20, 21).

5. A writing mechanism as claimed in Claim 1, characterized in that the control device comprises a slide (44) and a lever (38), and in that one end of the lever (38) extends into the operating range of the recording member (36, 37), while the other end of the lever (38) actuates the slide (44).

6. A writing mechanism as claimed in Claims 1 and 5, characterized in that the end of the lever (38) connected to the slide (44) takes the form of a claw and has a nose (47), through which the slide (44) can be moved against a spring force.

7. A writing mechanism as claimed in Claims 5 and 6, characterizd in that the slide (44) is connected via a pivotable lever (46) to the profile shaft (32).

8. A writing mechanism as claimed in Claims 1 to 7, characterized in that the housing (15) is journalled on both sides by a holding lever (24) on the bearing shaft (25) of the printing platen (8) so as to be rotatable and removable.

9. A writing mechanism as claimed in Claims 1 to 8, characterized in that the housing (15) has at its side portions (20, 21) bearing bolts (22) which are adapted to be received by the side walls and which are each engaged by a lever (28) subjected to resilient force, and in that a further lever (18) is engaged by each of the bearing bolts (22), which lever is pivotable, as a result of which the bearing bolts (22) are rotatable about the bearing shafts (25) of the printing platen (8).

10. A writing mechanism as claimed in Claims 1 to 9, characterized in that at least one of the further levers (18) has coupled to it a manual lever (49), which has several latch positions (I, II and III).

## Revendications

1. Mécanisme d'impression muni d'un organe d'enregistrement pouvant se déplacer le long de la butée d'impression et pouvant être mis à l'état de repos, latéralement de la zone d'impression, ainsi que de moyens pour tourner et guider un porteur d'enregistrement guidé autour de la butée d'impression, caractérisé en ce qu'au moins deux serre-flans plans (17) sont prévus sur un arbre profilé pivotant (32), qui est prévu, parallèlement à la butée d'impression (8), dans des joues (20, 21) au-dessus de l'organe d'enregistrement et qui déplacent les serre-flans (17) pendant son pivotement, dans une première position, s'appliquant à la butée d'impression 8 et dans une deuxième position écartée de la butée d'impression (8) et que dans au moins l'une des joues (21) est prévu un dispositif de commande (38, 44) pour pivotement de l'arbre profilé (32), qui peut être manoeuvré par l'organe d'enregistrement (36, 37) dans au moins l'une de ses positions latérales.

2. Mécanisme d'impression selon la revendication 1, caractérisé en ce que chaque serre-flan (17) est sous forme d'un S plan et l'extrémité s'étendant vers l'organe d'enregistrement (36, 37) est adaptée à la forme de la butée d'impression (8).

3. Mécanisme d'impression selon les revendications 1 et 2, caractérisé en ce que chaque serre-flan (17) est relié de façon à pouvoir tourner à un étrier (33), qui peut être pivoté par l'arbre profilé (32).

4. Mécanisme d'impression selon les revendications 1 à 3, caractérisé en ce que chaque serre-flan (17) présente une ouverture (35) dans laquelle est prévu un galet presseur (16) et que le galet presseur (16) repose sur une pièce de guidage (29) qui est prévue de façon à pouvoir être déplacée dans un boîtier (15) reliant les joues (20, 21).

5. Mécanisme d'impression selon la revendication 1, caractérisé en ce que le dispositif de commande est constitué par un coulisseau (44) et un levier (38) et qu'une extrémité du levier (38) s'étend jusque dans le domaine d'activité de l'organe d'enregistrement (36, 37), alors que l'autre extrémité du levier (38) actionne le coulisseau (44).

6. Mécanisme d'impression selon les revendications 1 et 5, caractérisé en ce que l'extrémité du levier (38) reliant au coulisseau (44) est sous forme de griffe et présente un nez (47) par lequel peut être déplacé le coulisseau (44) à l'encontre d'une force d'élasticité.

7. Mécanisme d'impression selon les revendications 5 et 7, caractérisé en ce que le coulisseau (44) est relié à l'arbre profilé (32) par l'intermédiaire d'un levier de pivotement (46).

8. Mécanisme d'impression selon les revendications 1 à 6, caractérisé en ce que le boîtier (15) est appliqué des deux côtés de façon à pouvoir tourner et être enlevé sur les deux joues par un levier d'arrêt (24) sur l'arbre d'appui (25) de la butée d'impression (8).

9. Mécanisme d'impression selon les revendications 1 à 8, caractérisé en ce que le boîtier (15) a des boulons d'appui (22) prévus sur ses joues (20: 21) et pouvant être logés dans des parois latérales, contre lesquelles s'applique chaque fois un levier (28) soumis à l'élasticité et qu'un autre levier (18) s'applique contre chacun des boulons d'appui (22) et peut être pivoté, de sorte que les boulons d'appui (22) peuvent être tournés autour des boulons d'appui (25) de la butée d'impression (8).

10. Mécanisme d'impression selon la revendication 1 à 9, caractérisé en ce qu'à au moins l'un des autres leviers (18) est couplé un levier à main (49) présentant plusieurs positions de repos (I, II, iIt).
